# EUROPÄISCHE PATENTSCHRIFT

(11) **EP 2 251 167 B1**
(45) Veröffentlichungstag und Bekanntmachung des Hinweises auf die Patenterteilung: **14.10.2015**
(21) Anmeldenummer: 10157636.1
(22) Anmeldetag: 24.03.2010
(51) Int. Cl.: B27G 19/10

(54) **Sicherheitseinrichtung für Kreissägen**
Safety device for circular saws
Dispositif de sécurité pour scies circulaires

(30) Priorität: 15.05.2009 DE 202009007060 U
(43) Veröffentlichungstag der Anmeldung: 17.11.2010
(73) Patentinhaber: Wilhelm Altendorf GmbH & Co. KG, 32429 Minden (DE)
(72) Erfinder: Altendorf, Wilfried, 32429 Minden (DE)
(74) Vertreter: Eisenführ Speiser

(56) Entgegenhaltungen:
- EP-A2- 2 210 722
- DE-A1-102008 054 698
- DE-U1-202004 007 644
- DE-U1-202009 000 868
- DE-U1-202009 009 757

## Beschreibung

Vorritzsägeblätter in Holzbearbeitungsmaschinen, insbesondere in Formatkreissägen, weisen ein Gefährdungspotential für den Bediener und auch für das Werkstück auf, da sie auf Grund ihres geringen Sägeblattüberstandes über die Bearbeitungsebene und bedingt durch eine Drehzahl von 8000 1/min oder höher, kaum erkennbar sind. Dadurch ist beim Verschieben des Werkstückes in eine Bearbeitungsposition eine Beschädigung der Oberfläche möglich. Außerdem können beim Entfernen von Spänen oder Werkstückabschnitten Handverletzungen auftreten. In der Regel wird durch einen leuchtenden Drucktaster signalisiert, dass die Vorritzsäge eingeschaltet ist. Diese Signalisierung ist oft nicht ausreichend, da der leuchtende Drucktaster nicht erkennbar ist, wenn er z.B. durch das Werkstück verdeckt wird.

Eine Verbesserung der Situation wird dadurch erreicht, dass zum Einen der Gefahrenbereich durch eine farbige Tischeinlage gekennzeichnet wird und zum Anderen die Tischeinlage bei eingeschaltetem Vorritzsägeblatt, durch integrierte Leuchtmittel, leuchtet.

Aus dem nachveröffentlichten Dokument EP 2 210 722 A2 ist, soweit dies in einer für eine Relevanz nach Art. 54(3) EPÜ erforderlichen Übereinstimmung auch in der Prioritätsanmeldung DE 20 2009 000 868 zu diesem Dokument enthaltenden Offenbarung offenbart ist, eine Tischeinlage für Formatkreissägen mit Vorritzsäge beschrieben, welche im Arbeitsbereich der Vorritzsäge eine oder mehrere Leuchtkörper enthält.

Der im Patentanspruch 1 angegebenen Erfindung liegt das Problem zugrunde, den Gefahrenbereich des Vorritzsägeblattes am Arbeitstisch deutlich kenntlich zu machen um so mögliche Gefährdungen des Bedieners zu verhindern.

Weiterhin ist es hilfreich, bei auf dem Werkstück markierten Schnittlinien, wenn die Schnittlinie vor den Sägeblättern in der Tischeinlage erkennbar ist und das Werkstück hiernach ausgerichtet werden kann. Durch die Markierung der Schnittlinie wird dem Bediener das Positionieren der Werkstücke erleichtert, wenn Schnitte ohne Benutzung eines Anschlags durchgeführt werden.

Dieses Problem wird mit den im Patentanspruch 3 aufgeführten Merkmalen gelöst.

Gemäß einer weiteren bevorzugten Ausführungsform ist vorgesehen, dass die unterscheidbare Tischeinlegeleiste benachbart zum Vorritzsägeblatt angeordnet ist, insbesondere parallel seitlich von einem Sägeschlitz, durch den das Vorritzsägeblatt von unten nach oben durch eine Werkstückauflage ragt. Durch diese Anordnung wird der für die Verletzungen relevante Gefahrenbereich durch eine unmittelbar in Gefahrenbereich oder unmittelbar benachbart zu diesem angeordnete Warneinrichtung gekennzeichnet und hier durch der Benutzer in einer intuitiv erfassbaren Weise vor Verletzungen gewarnt. Dabei ist es insbesondere bevorzugt, wenn die Tischeinlegeleiste bündig mit der Werkstückauflagefläche der Holzbearbeitungsmaschine abschließt, sodass sie weder auch nur abschnittsweise hervorsteht noch vertieft angeordnet ist und sich die Handhabung von Werkstücken auf der Werkstückoberfläche hierdurch nicht verschlechtert und eine Verschmutzungsgefahr mit Beeinträchtigung der Signalwirkung der Tischeinlegeleiste vermieden wird.

Weiterhin ist es bevorzugt, dass die unterscheidbare Tischeinlegeleiste ein Beleuchtungsmittel aufweist, das mit einer Steuerungsvorrichtung signaltechnisch gekoppelt ist, welche ausgebildet ist, um eine Drehung des Vorritzsägeblatts zu erfassen, insbesondere indem die Steuerungsvorrichtung signaltechnisch mit einem Antriebsmotor des Vorritzsägeblatts gekoppelt ist, und dass die Steuerungsvorrichtung ausgebildet ist, um das Beleuchtungsmittel in Abhängigkeit der Drehung des Vorritzsägeblatts zu aktivieren. Grundsätzlich ist bei Warneinrichtungen der erfindungsgemäßen Art darauf zu achten, dass die Warnwirkung nur dann erzielt wird, wenn tatsächlich für den Benutzer ein Gefährdungspotenzial besteht, da erfahrungsgemäß Warneinrichtungen, die auch dann Warnwirkung erzielen, wenn tatsächlich kein Gefahrenpotential besteht, in Arbeitsumgebungen, die mit hohem Zeitdruck betrieben werden, nicht mehr oder nicht mit der nötigen Sorgfalt beachtet werden.

Da die Gefahr von dem drehenden Vorritzsägeblatt nur ausgeht, wenn dieses sich durch den Sägeschlitz nach oben über die Werkstückauflagefläche erstreckt, ist es daher sinnvoll, die Warneinrichtung nur dann zu aktivieren, wenn sich das Sägeblatt dreht und zugleich auch über die Werkstückauflagefläche hinausragt. Dies wird durch die bevorzugte Ausführungsform erreicht. Insbesondere kann dies durch eine entsprechende Sensorik erreicht werden, alternativ oder zusätzlich aber auch durch einen Aktuator, welcher für die Auf- und Abbewegungen des Vorritzsägeblatts verantwortlich ist.

Dabei ist es weiterhin bevorzugt, wenn die Steuerungsvorrichtung zur Erfassung der Drehbewegung des Vorritzsägeblatts mit einem Sensor signaltechnisch gekoppelt ist, welcher angeordnet und ausgebildet ist, um die Drehbewegung des Vorritzsägeblatts zu erfassen. Grundsätzlich kann die Steuerungsvorrichtung die Beleuchtungsmittel in Abhängigkeit von einem aus dem Antriebsmotor des Vorritzssägeblatts abgeleiteten Signal ansteuern und auf diese Weise einen verhältnismäßig sicheren Rückschluss auf ein Gefährdungspotenzial treffen. Allerdings ist, um eine zutreffende Warnung in ausschließlich tatsächlichen Gefährdungssituationen zu erreichen, es auch vorteilhaft, wenn die Drehbewegung des Vorritzsägeblatts durch einen Sensor erfasst wird, um hierdurch auch Anlauf- oder Auslaufbewegungen des Vorritzsägeblatts zu erfassen und vor diesen ebenfalls gefährdenden Drehbewegungen mittels der Beleuchtungsmittel warnen zu können.

Noch weiter ist es bevorzugt, wenn die Steuerungsvorrichtung ausgebildet ist, um das Beleuchtungsmittel in einem ersten Beleuchtungsmodus zu aktivieren, wenn das Vorritzsägeblatt mit konstanter Drehzahl dreht und in einem zweiten, vom ersten unterscheidbaren Beleuchtungsmodus zu aktivieren, wenn das Vorritzsägeblatt an- und/oder ausläuft, insbesondere indem die Steuerungsvorrichtung mit einem Antriebsmotor des Vorritzsägeblatts signaltechnisch gekoppelt ist zur Erfassung des Betriebszustands des Vorritzsägeblatts. Diese Ausführungsform geht von der Erkenntnis aus, dass gerade in einer Betriebssituation, in der das Vorritzsägeblatt an- oder ausläuft, d.h. ein Sägevorgang gerade begonnen oder beendet wird, ein besonderes Gefährdungspotenzial vorherrscht und eine wirkungsvolle Vermeidung dieser speziellen Gefährdung insbesondere erreicht wird, wenn die Beleuchtungsmittel dann in einem anderen Beleuchtungsmodus betrieben werden als dies der Fall bei dem normalen, rotierenden Betriebszustand des Vorritzssägeblatts mit konstanter Drehzahl der Fall ist. Dabei können die Erfassung der unterschiedlichen Betriebszustände, d.h. das An- oder Auslaufen und der Konstantdrehzahlbetriebszustand insbesondere durch Abgreifen von Steuerungsinformationen vom Antriebsmotor des Vorritzsägeblatts erfolgen, ggf. gekoppelt mit einer zeitlichen Steuerung, welche in Abhängigkeit der Massenträgheit des Vorritzsägeblatts die An- und Auslaufbewegung berechnet oder in Kombination mit einer Stillstandsüberwachung.

Dabei ist es insbesondere bevorzugt, wenn das Beleuchtungsmittel mehrere Beleuchtungselemente umfasst und der erste und zweite Beleuchtungsmodus aus folgenden Beleuchtungsmodi oder einer Kombination folgender Beleuchtungsmodi ausgewählt ist:
- Zeitlich Konstante Beleuchtung durch alle Beleuchtungselemente
- Gleichzeitiges intermittierendes An- und Ausschalten aller Beleuchtungselemente zu Erzeugung eines Blinklichts
- Sequentielles An- und/oder Ausschalten der Beleuchtungselemente in der Reihenfolge ihrer räumlichen Anordnung zu Erzeugung eines Lauflichts,
- Aktivieren der Beleuchtungselemente in einer ersten Farbe, und
- Aktivieren der Beleuchtungselemente in einer zweiten, von der ersten unterschiedlichen Farbe.

Diese Fortbildungsform macht sich die Erkenntnis zunutze, dass neben der reinen Warnwirkung auch weitere, die Bedienung erleichternde Funktionen von der Tischeinlegeleiste wahrgenommen werden können. So kann beispielsweise durch eine lauflichtähnliche Aktivierung der Beleuchtungsmittel in Form einer LED-Leiste oder dergleichen eine Bewegungsrichtung des Vorritzsägeblatts signalisiert werden, was einerseits die Gefahr durch das sich bewegende Vorritzsägeblatt in plastischer Weise signalisiert, andererseits die Bewegungsrichtung des Werkstücks über das Vorritzsägeblatt vorgibt. Des Weiteren können durch die Wahl unterschiedlicher Beleuchtungsmodi auch unterschiedliche Gefährdungssituationen signalisiert werden und schließlich durch eine Änderung des Beleuchtungsmodus auch die Gefahr eines allmählichen Nachlassens der Warnwirkung vorgebeugt werden, indem durch eine solche Änderung die Aufmerksamkeit des Benutzers erneut geweckt wird.

Weiterhin ist es bevorzugt, wenn die Steuerungsvorrichtung mit einem Sensor gekoppelt ist, welcher die unter die Werkstückauflagefläche abgesenkte Lage des Vorritzsägeblatts erfasst. Mit dieser Ausgestaltung wird eine weitere Präzisierung der Warnwirkung auf die tatsächlich gefährlichen Betriebszustände des Vorritzsägeblatts erzielt, indem auch dann, wenn sich das Vorritzsägeblatt dreht es aber vollständig unterhalb der Werkstückauflagefläche abgesenkt und daher für eine Verletzungsgefahr nicht zugänglich ist, keine Warnwirkung durch die Tischeinlegeleiste hergestellt wird.

Dabei ist es besonders bevorzugt, die Steuerungsvorrichtung mit einem Sensor gekoppelt ist, welcher die unter die Werkstückauflagefläche abgesenkte Lage des Vorritzsägeblatts erfasst. Durch einen solchen Sensor, der als Endschalter oder dergleichen ausgebildet sein kann, kann in sicherer Weise die vollständige Absenkung des Vorritzsägeblatts unter die Werkstückauflagefläche erfasst und bei dieser Erfassung die Deaktivierung der Warnwirkung durch die Tischeinlegeleiste erzielt werden.

Ein Ausführungsbeispiel der Erfindung wird anhand der Figuren 1 bis 3 erläutert. Es zeigen:
- Fig. 1: die Gesamtansicht der Arbeitsfläche mit den Sägeblättern
- Fig. 2: ein Ausschnitt der Arbeitsfläche, mit Darstellung des Vorritzsägeblattes und der Tischeinlegeleiste,
- Fig. 3: eine perspektive Ansicht eines Ausschnitts einer Formatkreissäge, welche mit einer Tischeinlegeleiste ausgerüstet ist, von schräg oben.

### Beschreibung der Positionen:

1 Schiebetisch
2 Maschinentisch
3 Hauptsägeblatt
4 Vorritzsägeblatt
5 Tischeinlage
6 Schnittlinienmarkierung

In den Figuren sind bevorzugte Ausführungsformen einer erfindungsgemäßen Holzbearbeitungsmaschine gezeigt. Fig. 1 und 2 zeigen eine funktionale Anordnung der für die erfindungsgemäße Funktion relevanten Bauteile einer Formatkreissäge. Ein Schiebetisch 1 erstreckt sich in einer Längsrichtung und ist in dieser Längsrichtung verschieblich entlang eines Kreissägeblatts 3 beweglich, das an einem Maschinentisch 2 drehbar gelagert ist. Auf dem Schiebetisch 1 kann ein Werkstück fest und unverschieblich aufgelegt werden und durch Verschieben des Schiebetisches so geführt werden, dass das Kreissägeblatt 3 das Werkstück durchtrennt und hierbei ein abgetrennter Werkstückteil auf dem Maschinentisch 2 zu liegen kommt.

Das Werkstück wird hierbei in den Figuren von rechts unten nach links oben entlang des Hauptsägeblatts 3 bewegt. In dieser Bewegungsrichtung vor dem Hauptsägeblatt 3 ist ein Vorritzsägeblatt 4 angeordnet. Das Vorritzsägeblatt 4 ragt nur einen geringen Betrag über die durch den Schiebetisch 1 und den Maschinentisch 2 gebildete Werkstückauflagefläche nach oben heraus und dient dazu, um die auf der Werkstückauflagefläche liegende Oberfläche des Werkstücks anzuritzen und hierdurch einen ausrissfreien und sauberen Schnitt dieser Oberfläche zu erzielen und hierdurch einen insgesamt sauberen Schnitt durch das gesamte Werkstück durch das Hauptsägeblatt 3 zu bewerkstelligen.

Das Vorritzsägeblatt 4 ist von einer Tischeinlegeleiste 5 umgeben, die farblich kontrastierend zu den Werkstückauflageflächen des Schiebetisches 1 und des Maschinentisches 2 ist. Hierdurch wird die durch das gering nach oben durchragende Vorritzsägeblatt ausgehende Gefahr signalisiert. In dieser Tischeinlage ist zusätzlich eine Leuchtleiste aus LEDs gebildet, die rechteckig ausgebildet ist und fluchtend mit der Werkstückauflagefläche verläuft.

Fig. 3 verdeutlicht die Anordnung der Tischeinlegeleiste 5 mit der Leuchtleiste 7. Die Bewegungsrichtung des Schiebetisches 1 ist durch den Doppelpfeil 8 dargestellt. Das Vorritzsägeblatt ist zur besseren Darstellung in Fig. 3 in einer unter die Werkstückauflagefläche abgesenkt in Position angeordnet und daher nicht sichtbar.

Die Leuchtleiste 7 besteht aus mehreren LEDs, die in einer Reihe hintereinander angeordnet sind und eine insgesamt rechteckige Beleuchtungswirkung seitlich neben dem Schlitz, durch den das Vorritzsägeblatt nach oben heraussteht, wenn es in Betrieb ist, erzeugt. Eine Steuerungseinrichtung (nicht gezeigt) ist derart mit dem Antriebsmotor des Vorritzsägeblattes und einem Sensor zur Detektion der Lage des Vorritzsägeblatts gekoppelt, dass die Leuchtleiste 7 immer dann aktiviert wird und ein rotes Warnlicht ausgibt, wenn das Vorritzsägeblatt sich dreht und nach oben aus dem Vorritzsägeblattschlitz herausragt.

## Patentansprüche

1. Holzbearbeitungsmaschine mit Hauptsäge (3)- und Vorritzsägeblatt (4) und einem Bearbeitungstisch (2) mit einer oder mehreren Tischeinlegeleisten (5), bei die Tischeinlegeleiste durch eine besondere, von der Umgebung deutlich unterscheidbare, Farbgebung und Beleuchtung den Gefahrenbereich des Vorritzsägeblattes besonders hervorhebt,
**dadurch gekennzeichnet, dass** die Tischeinlegeleiste (5) aus einem lichtdurchlässigen Werkstoff hergestellt ist, und dass die Beleuchtung der Tischeinlegeleiste durch in die Tischeinlegeleiste eingebaute Lichterzeuger oder durch außerhalb der Tischeinlegeleiste installierte Lichterzeuger hervorgerufen wird.

2. Holzbearbeitungsmaschine nach Anspruch 1, **dadurch gekennzeichnet, dass** die Farbgebung der Tischeinlegeleiste (5) durch Beleuchtung erzeugt wird und/oder durch Beleuchtung verstärkt wird.

3. Holzbearbeitungsmaschine nach einem vorhergehenden Ansprüche, **dadurch gekennzeichnet, dass** die Tischeinlegeleiste (5) eine Vertiefung zur Markierung (6) der Schnittlinie aufweist.

4. Holzbearbeitungsmaschine nach einem der vorhergehenden Ansprüche, **dadurch gekennzeichnet, dass** die unterscheidbare Tischeinlegeleiste (5) benachbart zum Vorritzsägeblatt (4) angeordnet ist, insbesondere parallel seitlich von einem Sägeschlitz, durch den das Vorritzsägeblatt (4) von unten nach oben durch eine Werkstückauflage (2) ragt.

5. Holzbearbeitungsmaschine nach einem vorhergehenden Ansprüche, **dadurch gekennzeichnet, dass** die unterscheidbare Tischeinlegeleiste ein Beleuchtungsmittel aufweist, das mit einer Steuerungsvorrichtung signaltechnisch gekoppelt ist, welche ausgebildet ist, um eine Drehung des Vorritzsägeblatts zu erfassen, insbesondere indem die Steuerungsvorrichtung signaltechnisch mit einem Antriebsmotor des Vorritzsägeblatts gekoppelt ist, und dass die Steuerungsvorrichtung ausgebildet ist, um das Beleuchtungsmittel in Abhängigkeit der Drehung des Vorritzsägeblatts zu aktivieren.

6. Holzbearbeitungsmaschine nach dem vorhergehenden Anspruch, **dadurch gekennzeichnet, dass** die Steuerungsvorrichtung zur Erfassung der Drehbewegung des Vorritzsägeblatts mit einem Sensor signaltechnisch gekoppelt ist, welcher angeordnet und ausgebildet ist, um die Drehbewegung des Vorritzsägeblatts zu erfassen.

7. Holzbearbeitungsmaschine nach einem der vorhergehenden Ansprüche, **dadurch gekennzeichnet, dass** die Steuerungsvorrichtung ausgebildet ist, um das Beleuchtungsmittel in einem ersten Beleuchtungsmodus zu aktivieren, wenn das Vorritzsägeblatt mit konstanter Drehzahl dreht und in einem zweiten, vom ersten unterscheidbaren Beleuchtungsmodus zu aktivieren, wenn das Vorritzsägeblatt an- und/oder ausläuft, insbesondere indem die Steuerungsvorrichtung mit einem Antriebsmotor des Vorritzsägeblatts signaltechnisch gekoppelt ist zur Erfassung des Betriebszustands des Vorritzsägeblatts.

8. Holzbearbeitungsmaschine nach dem vorhergehenden Anspruch, **dadurch gekennzeichnet, dass** das Beleuchtungsmittel mehrere Beleuchtungselemente umfasst und der erste und zweite Beleuchtungsmodus aus folgenden Beleuchtungsmodi oder einer Kombination folgender Beleuchtungsmodi ausgewählt ist:
- Zeitlich Konstante Beleuchtung durch alle Beleuchtungselemente
- Gleichzeitiges intermittierendes An- und Ausschalten aller Beleuchtungselemente zu Erzeugung eines Blinklichts
- Sequentielles An- und/oder Ausschalten der Beleuchtungselemente in der Reihenfolge ihrer räumlichen Anordnung zu Erzeugung eines Lauflichts,
- Aktivieren der Beleuchtungselemente in einer ersten Farbe, und
- Aktivieren der Beleuchtungselemente in einer zweiten, von der ersten unterschiedlichen Farbe.

9. Holzbearbeitungsmaschine nach einem der vorhergehenden Ansprüche, **dadurch gekennzeichnet, dass** die die unterscheidbare Tischeinlegeleiste ein Beleuchtungsmittel aufweist, welches mit einer Steuerungsvorrichtung signaltechnisch gekoppelt und mittels dieser aktivierbar ist, und dass die Steuerungsvorrichtung ausgebildet ist, um das Beleuchtungsmittel in einem Zustand, in dem das Vorritzsägeblatt nicht über eine Werkstückauflagefläche nach oben herausragt, zu deaktivieren.

10. Holzbearbeitungsmaschine nach einem der vorhergehenden Ansprüche, **dadurch gekennzeichnet, dass** die Steuerungsvorrichtung mit einem Sensor gekoppelt ist, welcher die unter die Werkstückauflagefläche abgesenkte Lage des Vorritzsägeblatts erfasst.

## Claims

1. Woodworking machine with main saw blade (3) and scoring saw blade (4) and a working table (2) with one or more table insert strips (5), the table insert strip specially highlighting the danger area of the scoring saw blade by a special colouring and illumination clearly distinguishable from the surroundings,
**characterised in that** the table insert strip (5) is made of a light-transmissive material, and **in that** the illumination of the table insert strip is caused by light generators built into the table insert strip or by light generators installed outside the table insert strip.

2. Woodworking machine according to Claim 1, **characterised in that** the colouring of the table insert strip (5) is produced by illumination and/or is intensified by illumination.

3. Woodworking machine according to one preceding claims, **characterised in that** the table insert strip (5) has a recess for the marking (6) of the cutting line.

4. Woodworking machine according to one of the preceding claims, **characterised in that** the distinguishable table insert strip (5) is arranged adjacent to the scoring saw blade (4), in particular parallel laterally of a saw slit, through which the scoring saw blade (4) protrudes upwards through a workpiece support (2) from below.

5. Woodworking machine according to one preceding claims, **characterised in that** the distinguishable table insert strip comprises an illuminating means which is signal-coupled to a control device which is configured to detect a rotation of the scoring saw blade, in particular by signal-coupling the control device to a drive motor of the scoring saw blade, and **in that** the control device is configured to activate the illuminating means in dependence on the rotation of the scoring saw blade.

6. Woodworking machine according to the preceding claim, **characterised in that** the control device for detecting the rotational movement of the scoring saw blade is signal-coupled to a sensor which is arranged and configured to detect the rotational movement of the scoring saw blade.

7. Woodworking machine according to one of the preceding claims, **characterised in that** the control device is configured to activate the illuminating means in a first illuminating mode when the scoring saw blade rotates at a constant rotational speed and to activate it in a second illuminating mode distinguishable from the first when the scoring saw blade starts up and/or runs down, in particular by signal-coupling the control device to a drive motor of the scoring saw blade for detecting the operating state of the scoring saw blade.

8. Woodworking machine according to the preceding claim, **characterised in that** the illuminating means comprises a plurality of illuminating elements and the first and second illuminating mode is selected from the following illuminating modes or a combination of the following illuminating modes:
- temporally constant illumination by all illuminating elements
- simultaneous intermittent switching-on and -off all illuminating elements to produce a flashing light
- sequential switching-on and/or -off the illuminating elements in the sequence of their spatial arrangement to produce a moving light,
- activating the illuminating elements in a first colour, and
- activating the illuminating elements in a second colour, different from the first.

9. Woodworking machine according to one of the preceding claims, **characterised in that** the the distinguishable table insert strip comprises an illuminating means which is signal-coupled to a control device and activatable by means of the latter, and **in that** the control device is configured to deactivate the illuminating means in a state in which the scoring saw blade does not protrude upwards above a workpiece support surface.

10. Woodworking machine according to one of the preceding claims, **characterised in that** the control device is coupled to a sensor which detects the position of the scoring saw blade lowered below the workpiece support surface.

## Revendications

1. Machine de traitement du bois avec une lame de scie principale (3) et une lame de scie inciseuse (4) et une table de traitement (2) avec une ou plusieurs baguettes d'insertion de table (5), la baguette d'insertion de table soulignant particulièrement par une coloration et un éclairage particuliers, nettement différenciables de l'environnement, la zone dangereuse de la lame de scie inciseuse,
**caractérisée en ce que** la baguette d'insertion de table (5) est fabriquée en un matériau translucide, et **en ce que** l'éclairage de la baguette d'insertion de table est suscité par des générateurs de lumière intégrés dans la baguette d'insertion de table ou par des générateurs de lumière installés en dehors de la baguette d'insertion de table.

2. Machine de traitement du bois selon la revendication 1, **caractérisée en ce que** la coloration de la baguette d'insertion de table (5) est générée par l'éclairage et/ou est renforcée par l'éclairage.

3. Machine de traitement du bois selon l'une quelconque des revendications précédentes, **caractérisée en ce que** la baguette d'insertion de table (5) présente une cavité pour le marquage (6) de la ligne de coupe.

4. Machine de traitement du bois selon l'une quelconque des revendications précédentes, **caractérisée en ce que** la baguette d'insertion de table différenciable (5) est agencée de manière contigüe à la lame de scie inciseuse (4), en particulier parallèlement latéralement d'une fente de scie, par laquelle la lame de scie inciseuse (4) s'étend de bas en haut par un porte-pièce (2).

5. Machine de traitement du bois selon l'une quelconque des revendications précédentes, **caractérisée en ce que** la baguette d'insertion de table différenciable présente un moyen d'éclairage qui est couplé en signal à un dispositif de commande qui est réalisé afin de détecter une rotation de la lame de scie inciseuse, en particulier en ce que le dispositif de commande est couplé en signal à un moteur d'entraînement de la lame de scie inciseuse, et **en ce que** le dispositif de commande est réalisé afin d'activer le moyen d'éclairage en fonction de la rotation de la lame de scie inciseuse.

6. Machine de traitement du bois selon l'une quelconque des revendications précédentes, **caractérisée en ce que** le dispositif de commande pour la détection du mouvement rotatif de la lame de scie inciseuse est couplé en signal à un capteur qui est agencé et réalisé afin de détecter le mouvement rotatif de la lame de scie inciseuse.

7. Machine de traitement du bois selon l'une quelconque des revendications précédentes, **caractérisée en ce que** le dispositif de commande est réalisé afin d'activer le moyen d'éclairage dans un premier mode d'éclairage lorsque la lame de scie inciseuse tourne à une vitesse de rotation constante et dans un second mode d'éclairage différenciable du premier lorsque la lame de scie inciseuse démarre et/ou s'arrête, en particulier **en ce que** le dispositif de commande est couplé en signal à un moteur d'entraînement de la lame de scie inciseuse pour la détection de l'état de fonctionnement de la lame de scie inciseuse.

8. Machine de traitement du bois selon l'une quelconque des revendications précédentes, **caractérisée en ce que** le moyen d'éclairage comporte plusieurs éléments d'éclairage et les premier et second modes d'éclairage sont sélectionnés parmi les modes d'éclairage suivants ou une combinaison des modes d'éclairage suivants :
- l'éclairage constant temporellement par tous les éléments d'éclairage
- l'allumage et l'arrêt intermittents simultanés de tous les éléments d'éclairage pour la génération d'une lumière clignotante
- l'allumage et/ou l'arrêt séquentiel des éléments d'éclairage dans l'ordre de leur agencement spatial pour la génération d'une lumière continue
- l'activation des éléments d'éclairage dans une première couleur et
- l'activation des éléments d'éclairage dans une seconde couleur différente de la première.

9. Machine de traitement du bois selon l'une quelconque des revendications précédentes, **caractérisée en ce que** la baguette d'insertion de table différenciable présente un moyen d'éclairage qui est couplé en signal à un dispositif de commande et peut être activé avec celui-ci et **en ce que** le dispositif de commande est réalisé afin de désactiver le moyen d'éclairage dans un état, dans lequel la lame de scie inciseuse ne dépasse pas vers le haut sur une surface de porte-pièce.

10. Machine de traitement du bois selon l'une quelconque des revendications précédentes, **caractérisée en ce que** le dispositif de commande est couplé à un capteur, lequel détecte la position abaissée sous la surface de porte-pièce de la lame de scie inciseuse.
